# EUROPÄISCHE PATENTSCHRIFT

(11) **EP 1 842 823 B1**
(45) Veröffentlichungstag und Bekanntmachung des Hinweises auf die Patenterteilung: **16.09.2009**
(21) Anmeldenummer: 06007076.0
(22) Anmeldetag: 03.04.2006
(51) Int. Cl.: B66C 23/70

(54) **Zweiteiliger Teleskoparm eines Kranes**
Two-part telescopic arm of a crane
Un bras télescopique avec deux parts pour une grue

(43) Veröffentlichungstag der Anmeldung: 10.10.2007
(73) Patentinhaber: Epsilon Kran GmbH, 5101 Bergheim (AT)
(72) Erfinder: Steindl, Hannes, 5061 Elsbethen (AT)
(74) Vertreter: Torggler, Paul Norbert

(56) Entgegenhaltungen:
- DE-A1- 19 613 700
- US-A- 3 893 480

## Beschreibung

Die Erfindung betrifft einen aus dem Knickarm eines Kranes ausfahrbaren zweiteiligen Teleskoparm mit einem kranseitigen äußeren und einem endseitigen inneren Teilarm, wobei im Inneren des Kranarms Rohrleitungen zu Anschlüssen im Endbereich des Knickerarms führen und Schlauchleitungen von den Anschlüssen zum endseitigen inneren Teilarm führen.

Gattungsgemäße Teleskoparme werden auf Kränen zum Transport und zum Anheben von Ladegut verwendet, indem am endseitigen Teilarm ein Arbeitsgerät, wie z.B. ein Greifer, angebracht ist. Der Knickarm beschreibt dabei den Arm, aus dem der zumindest zweiteilige Teleskoparm herausfährt. Ein solcher Knickarm ist beispielsweise über ein Drehgelenk relativ zu einer Basis, auf der der Knickarm befestigt ist, verschwenkbar. Im Endbereich des Knickarms befinden sich bei gattungsgemäßen Teleskoparmen Anschlüsse, zu denen Rohrleitungen einer Hydraulikeinheit führen. Von diesen Anschlüssen führen im Inneren des Teleskoparms Schlauchleitungen zum freiliegenden Ende des inneren Teilarms, wo sich weitere Anschlüsse für hydraulisch betriebene Geräte (wie einen Greifer) befinden. Einen gattungsgemäßen Teleskoparm offenbart beispielsweise die DE 196 13 700 A1.

Nachteilig am Stand der Technik hat es sich erwiesen, dass durch natürlichen Verschleiß aufgrund des teleskopartigen Ein- und Ausfahrens der Arme die Schlauchleitungen im Inneren des Teleskoparms von Zeit zu Zeit erneuert werden müssen und hierzu einige aufwendige Arbeitsschritte notwendig sind.

Aufgabe der vorliegenden Erfindung ist es daher, einen Teleskoparm der eingangs genannten Gattung zu schaffen, bei dem eine Erneuerung der Schlauchleitungen wesentlich erleichtert ist.

Erfindungsgemäß wird dies erreicht, indem die Anschlüsse teilweise von einer am Endbereich des Knickarms angeordneten abnehmbaren Abdeckung überdeckt sind, nach deren Entfernung die Anschlüsse der Schlauchleitungen zugänglich sind.

Indem die Anschlüsse teilweise von einer abnehmbaren Abdeckung überdeckt sind, ist nicht nur eine bessere Zugänglichkeit zu den Schlauchleitungen gegeben, sondern auch leichter überprüfbar, ob die Anschlüsse der Schlauchleitungen fest an den Anschlüssen sitzen oder gegebenenfalls gelockerte Schraubverbindungen nachgezogen werden müssen.

Im bevorzugten Fall ist vorgesehen, dass die Abdeckung einen etwa U-förmigen Querschnitt aufweist, da so die Abdeckung leicht vom Knickarm herabgezogen werden kann, nachdem die lösbare Befestigungsmechanismen (z.B. Schraubverbindungen) geöffnet wurden.

Für eine besonders kompakte Bauweise ist im bevorzugten Ausführungsbeispiel vorgesehen, dass die Anschlüsse auf einem im Endbereich des Knickarms fixierten Montageblock angeordnet sind. Um die Kompaktheit und Zugänglichkeit im Anschlussbereich weiter zu verbessern, kann vorgesehen sein, dass nach Entfernung der Abdeckung auch die Anschlüsse der Rohrleitungen zugänglich sind.

Gattungsgemäße ausfahrbare zweiteilige Teleskoparme sind derart ausgebildet, dass beim Ausfahren des kranseitigen Teilarms gleichzeitig der endseitige Teilarm, der im Inneren des kranseitigen Teilarms eingebracht ist, aus dem kranseitigen Teilarm herausfährt. Dazu kann der kranseitige Teilarm über einen Aktor (oder Aktuator) mit dem Knickarm verbunden sein und der Auszug des kranseitigen Teilarms z.B. über eine Kolben/Zylindereinheit erfolgen. Beispielsweise erfolgt dies in der Art, dass die Kolben/Zylindcreinheit einen Zylinder aufweist, der mit dem kranseitigen Teilarm verbunden ist, wobei im Zylinder ein verfahrbarer Kolben mit einer Kolbenstange angeordnet ist, die mit dem Knickarm verbunden ist. Durch das Einbringen von Hydraulikflüssigkeit in den Zylinder wird der Kolben zurückgedrängt und der kranseitige Teilarm fährt aus dem Knickarm heraus. Somit bewegt sich der kranseitige Teilarm relativ zum Knickarm. Damit sich nun auch der endseitige Teilarm relativ zum kranseitigen Teilarm bewegt, muss sich dieser im Verhältnis zum Knickarm mit höherer Geschwindigkeit bewegen. Zu diesem Zweck ist der Knickarm mit dem endseitigen Teilarm über eine Kette (oder z.B. einen Keil- oder Zahnriemen etc.) verbunden, die über ein Kettenrad umgelenkt wird. Wenn sich nun der kranseitige Teilarm relativ zum Knickarm bewegt, so wird aufgrund der Relativbewegung des Kettenrades zum Knickarm und zum endseitigen Teilarm die Kette um die doppelte Wegstrecke der Bewegung des kranseitigen Teilarms um die Kettenrolle gelenkt, sodass sich der endseitige Kranarm um die doppelte Weglänge des kranseitigen Kranarms in die Bewegungsrichtung verschiebt. (Zum Einfahren des Teleskoparms ist ein analoger umgekehrt angeordneter Mechanismus mit einer zweiten Kette und einem zweiten Kettenrad vorgesehen, der im Rahmen der Figurenbeschreibung näher erläutert wird.)

Eine solche Bauweise hat den Nachteil, dass die einzelnen Anschlüsse über den Knickarm verteilt sind. Für eine kompakte Bauweise und zur Verbesserung der Zugänglichkeit der Anschlüsse hat es sich bei einem aus dem Knickarm eines Kranes ausfahrbaren zweiteiligen Teleskoparm mit einem kranseitigen äußeren und einem endseitigen inneren Teilarm, wobei Schlauchleitungen von den Anschlüssen zum endseitigen inneren Teilarm führen, wobei die Anschlüsse auf einem im Endbereich des Knickarms fixierten Montageblock angeordnet sind, als günstig erwiesen, wenn eine Kette, welche vom Knickarm über ein am kranseitigen Teilarm angeordnetes Kettenrad zum endseitigen (inneren) Teilarm verläuft, mit dem vom Knickarm abgewandten Ende des Monateblockes verbunden ist. Besonders bevorzugt ist dabei vorgesehen, dass die Kette mit einem auf dem Montageblock angeordneten Kettenspanner verbunden ist.

Da der Knickarm relativ zum kranseitigen Teilarm bewegt wird, sind Gleitlager erforderlich, die die Relativbewegung begünstigen. Vorteilhaft hat es sich erwiesen, wenn der Monateblock einen Gleitschuh als Gleitlager für den kranseitigen Teilarm trägt.

Weitere Details und Vorteile der Erfindung werden anhand der Figuren und Figurenbeschreibung erläutert. Dabei zeigt
- Fig. 1: stark schematisiert einen Querschnitt durch einen Teleskoparm nach bekanntem Stand der Technik,
- Fig. 2a u. 2b: ein Ausführungsbeispiel eines erfindungsgemäßen Teleskoparms in zwei unterschiedlich weggebrochenen Ansichten,
- Fig. 3a u. 3b: eine Detailansicht der abnehmbaren Abdeckung der Ansichten von Fig. 2a und 2b und
- Fig. 4: einen Montageblock eines Ausführungsbeispieles.

In Fig. 1 ist ein Teleskoparm nach bekanntem Stand der Technik abgebildet. Dabei ist der Knickarm 1 erkennbar, der um eine Achse 2 relativ zu einer (nicht gezeigten) Basis drehbar ist. Im Inneren des Knickarms 1 befindet sich ein zweiteiliger Teleskoparm mit einem kranseitigen äußeren Teilarm 3 und einem endseitigen inneren Teilarm 4, wobei Schlauchleitungen 5 an einem im Endbereich des Knickarms fixierten Monateblock 6 angeschlossen sind, zu dem Rohrleitungen (nicht gezeigt) einer Hydraulikeinheit führen. (Der Übersichtlichkeit halber ist nur eine Schlauchleitung 5 gezeigt.) Der Teleskoparm wird nun folgendermaßen bewegt: Die Federvorrichtung 7 besteht aus einem Zylinder 8 mit einem darin verfahrbaren Kolben 9 und einer Kolbenstange 10 (strichliert angedeutet), wobei die Kolbenstange 10 am Knickarm 1 fixiert ist und der Zylinder 8 am kranseitigen äußeren Teilarm 3 über eine Querstrebe 20 befestigt ist. Wenn nun Hydraulikflüssigkeit z.B. über die Kolbenstange 10 in das Innere des Zylinders 8 in den Zylinderraum 8' eingeleitet wird, so verdrängt die Hydraulikflüssigkeit den Kolben 9 bzw. bewegt sich der Zylinder 8 relativ zum Kolben 9 und aufgrund der Querstrebe 20 zum kranseitigen Teilarm 3 bewegt sich auch dieser Teilarm 3 (im gezeigten Fall nach rechts). Damit sich auch der innere endseitige Teilarm 4 relativ zum kranseitigen äußeren Teilarm 3 bewegen kann, ist eine Kette 11 am Knickarm 1 fixiert und reicht über ein Kettenrad 12 in das Innere zum inneren endseitigen Teilarm 4, wo die Kette 11 angebracht ist. Wenn sich nun der äußere kranseitige Teilarm 3 bewegt, bewegt sich automatisch auch das Kettenrad 12 weg von der Stelle, wo die Kette 11 am Knickarm 1 fixiert ist, da die Kette derart am Kettenrad 12 anliegt, dass die Kette 11 um die doppelte Weglänge um das Kettenrad 12 gelenkt werden muss im Vergleich zu dem Weg, den der kranseitige Teilarm 3 zurücklegt (relativ zum Knickarm). Beim Einfahren kommt der analoge Mechanismus zum Tragen mittels einer zweiten Kette 11' und einem zweiten Kettenrad 12'. Vom Montageblock 6 führen von Anschlüssen 15 Schlauchleitungen 5 über eine Schlauchrolle 13 zu Hydraulikanschlüssen 14 am Ende des inneren endseitigen Teilarms 4. Beim Ein- und Ausfahren des Kranarms ist ersichtlich, dass die Schlauchleitungen 5 ständig mitbewegt werden und über die Schlauchrolle 13 abgerollt werden und dadurch von Zeit zu Zeit erneuert werden müssen, da sie Verschleiß unterliegen.

In den Fig. 2a und 2b (Bezugszeichen wie in 2a) ist nun ein erfindungsgemäßer Kranarm in teilweise weggebrochener Ansicht erkennbar, bei dem insbesondere im eingekreisten Abschnitt A (Fig. 2b) die abnehmbare Abdeckung 21 erkennbar ist, die im Querschnitt etwa U-förmig ist und auf den Knickarm aufgesetzt wird, unter der der Montageblock 6 sitzt (siehe dazu auch die Detailausschnitte der Fig. 3a und 3b). Die eigentliche Abdeckung 21 kann nun durch einfache Schrauben oder beispielsweise Flügelmuttern leicht entfernt werden, wodurch die Schlauchleitungen 5 und Rohrleitungen 5' bzw. deren Anschlüsse 15, die hier parallel zur Teleskopausziehrichtung angeordnet sind, gut zugänglich sind. Besonders günstig ist es, die Abdeckung 21 im Endbereich, und zwar auf der Oberseite des Knickarmes 1, anzubringen. Die Rohrleitungen 5' führen im Inneren des Kranes von der Hydraulikeinrichtung zum Montageblock 6, die Schlauchleitungen 5 führen im Inneren des Teleskoparms zu den Anschlüssen 14. Das Teil 21' dient der Verstärkung des Knickarms 1 im Endbereich. Weiters erkennbar ist, dass auf dem Montageblock 6 die Kette 11 fixiert ist. In Fig. 4 ist noch einmal im Detail erkennbar, wie ein Montageblock 6 aussehen .könnte (ohne angeschlossene Kette 11 bzw. angeschlossene Schlauchleitungen 5 oder Rohrleitungen 5'). Der Montageblock 6 weist in diesem Fall zusätzlich noch einen Kettenspanner 22 auf, in dem die Verbindungsstelle 23 der Kette relativ zum Montageblock 6 beweglich ist, indem die Verbindungsstelle 23 zur Kette ein (nicht gezeigtes) Gewinde aufweist und durch eine Mutter 24, die am Montageblock 6 sitzt verdrehbar ist. Dadurch kann die Kette 11 ständig unter Spannung gehalten werden. An der Unterseite des Montageblocks ist darüber hinaus ein Gleitschuh 24 angebracht, der als Lager für die relative Bewegung zwischen Knickarm 1 und äußerem kranseitigem Teilarm 3 dient.

## Patentansprüche

1. Aus dem Knickarm eines Kranes ausfahrbarer zweiteiliger Teleskoparm mit einem kranseitigen äußeren und einem endseitigen inneren Teilarm, wobei im Inneren des Kranarms Rohrleitungen zu Anschlüssen im Endbereich des Knickerarms führen und Schlauchleitungen von den Anschlüssen zum endseitigen inneren Teilarm führen, **dadurch gekennzeichnet, dass** die Anschlüsse (15) teilweise von einer am Endbereich des Knickarms (1) angeordneten abnehmbaren Abdeckung (21) überdeckt sind, nach deren Entfernung die Anschlüsse (15) der Schlauchleitungen (5) zugänglich sind.

2. Aus dem Knickarm eines Kranes ausfahrbarer zweiteiliger Teleskoparm nach Anspruch 1, **dadurch gekennzeichnet, dass** die Abdeckung (21) einen etwa U-förmigen Querschnitt aufweist

3. Aus dem Knickarm eines Kranes ausfahrbarer zweiteiliger Teleskoparm nach Anspruch 1 oder 2, **dadurch gekennzeichnet, dass** die Anschlüsse (15) auf einem im Endbereich des Knickarms (1) fixierten Montageblock (6) angeordnet sind.

4. Aus dem Knickarm eines Kranes ausfahrbarer zweiteiliger Teleskoparm nach einem der Ansprüche 1 bis 3, **dadurch gekennzeichnet, dass** nach Entfernung der Abdeckung (21) auch die Anschlüsse der Rohrleitungen (5') zugänglich sind.

5. Aus dem Knickarm eines Kranes ausfahrbarer zweiteiliger Teleskoparm mit einem kranseitigen äußeren und einem endseitigen inneren Teilarm, wobei Schlauchleitungen von den Anschlüssen zum endseitigen inneren Teilarm führen, wobei die Anschlüsse (15) auf einem im Endbereich des Knickarms (1) fixierten Montageblock (6) angeordnet sind, nach einem der Ansprüche 1 bis 4, **dadurch gekennzeichnet, dass** eine Kette (11), welche vom Knickarm (1) über ein am kranseitigen Teilarm angeordnetes Kettenrad (12) zum endseitigen inneren Teilarm (4) verläuft, mit dem vom Knickarm (1) abgewandten Ende des Montage blockes (6) verbunden ist.

6. Aus dem Knickarm eines Kranes ausfahrbarer zweiteiliger Teleskoparm nach Anspruch 5, **dadurch gekennzeichnet, dass** die Kette (11) mit einem auf dem Montageblock (6) angeordneten Kettenspanner (22) verbunden ist.

7. Aus dem Knickarm eines Kranes ausfahrbarer zweiteiliger Teleskoparm nach einem der Ansprüche 3 bis 6, **dadurch gekennzeichnet, dass** der Montageblock (6) einen Gleitschuh (24) als Gleitlager für den kranseitigen Teilarm (3) trägt.

## Claims

1. A two-part telescopic arm extendable from the articulated arm of a crane and comprising a crane-side outer arm portion and an end-side inner arm portion, wherein in the interior of the crane arm pipe conduits lead to connections in the end region of the articulated arm and hose conduits lead to the connections to the end-side inner arm portion, **characterised in that** the connections (15) are partially covered by a removable cover (21) arranged at the end region of the articulated arm (1) and after the removal of which the connections (15) of the hose conduits (5) are accessible.

2. A two-part telescopic arm extendable from the articulated arm of a crane according to claim 1 **characterised in that** the cover (21) is of a substantially U-shaped cross-section.

3. A two-part telescopic arm extendable from the articulated arm of a crane according to claim 1 or claim 2 **characterised in that** the connections (15) are arranged on a mounting block (6) fixed in the end region of the articulated arm (1).

4. A two-part telescopic arm extendable from the articulated arm of a crane according to one of claims 1 to 3 **characterised in that** the connections of the pipe conduits (5') are also accessible after removal of the cover (21).

5. A two-part telescopic arm extendable from the articulated arm of a crane and comprising a crane-side outer arm portion and an end-side inner arm portion, wherein hose conduits lead from the connections to the end-side inner arm portion, wherein the connections (15) are arranged on a mounting block (6) fixed in the end region of the articulated arm (1), according to one of claims 1 to 4, **characterised in that** a chain (11) which extends from the articulated arm (1) over a chain wheel (12) arranged at the crane-side arm portion to the end-side inner arm portion (4) is connected to the end of the mounting block (6), that is remote from the articulated arm (1).

6. A two-part telescopic arm extendable from the articulated arm of a crane according to claim 5 **characterised in that** the chain (11) is connected to a chain tensioner (22) arranged on the mounting block (6).

7. A two-part telescopic arm extendable from the articulated arm of a crane according to one of claims 3 to 6 **characterised in that** the mounting block (6) carries a slide shoe (24) as a slide mounting for the crane-side arm portion (3).

## Revendications

1. Bras télescopique avec deux parties pouvant sortir du bras articulé d'une grue, comportant une partie de bras extérieure côté grue et une partie de bras intérieure côté extrémité, à l'intérieur du bras articulé, des conduites en tuyaux rigides conduisant aux raccords dans la zone d'extrémité du bras articulé et des conduites en tuyaux flexibles conduisant des raccords à la partie de bras intérieure côté extrémité, **caractérisé en ce que** les raccords (15) sont recouverts en partie par un recouvrement (21) amovible disposé au niveau de la zone d'extrémité du bras articulé (1), les raccords (15) des conduites en tuyaux flexibles (5) étant accessibles après le retrait dudit recouvrement.

2. Bras télescopique avec deux parties pouvant sortir du bras articulé d'une grue selon la revendication 1, **caractérisé en ce que** le recouvrement (21) présente une section transversale à peu près en forme de U.

3. Bras télescopique avec deux parties pouvant sortir du bras articulé d'une grue selon la revendication 1 ou 2, **caractérisé en ce que** les raccords (15) sont disposés sur un bloc de montage (6) fixé dans la zone d'extrémité du bras articulé (1).

4. Bras télescopique avec deux parties pouvant sortir du bras articulé d'une grue selon l'une quelconque des revendications 1 à 3, **caractérisé en ce qu'**après retrait du recouvrement (21), les raccords des conduites en tuyaux rigides (5') sont également accessibles.

5. Bras télescopique avec deux parties pouvant sortir du bras articulé d'une grue, comportant une partie de bras extérieure côté grue et une partie de bras intérieure côté extrémité, des conduites en tuyaux flexibles conduisant des raccords à la partie de bras intérieure côté extrémité, les raccords (15) étant disposés sur un bloc de montage (6) fixé dans la zone d'extrémité du bras articulé (1), selon l'une quelconque des revendications 1 à 4, **caractérisé en ce qu'**une chaîne (11), qui s'étend du bras articulé (1) à la partie de bras intérieure côté extrémité (4) en passant par une roue à chaîne (12) disposée au niveau de la partie de bras côté grue, est reliée à l'extrémité du bloc de montage (6) opposée au bras articulé (1).

6. Bras télescopique avec deux parties pouvant sortir du bras articulé d'une grue selon la revendication 5, **caractérisé en ce que** la chaîne (11) est reliée à un tendeur de chaîne (22) disposé sur le bloc de montage (6).

7. Bras télescopique avec deux parties pouvant sortir du bras articulé d'une grue selon l'une quelconque des revendications 3 à 6, **caractérisé en ce que** le bloc de montage (6) porte un patin de glissement (24) en tant que palier de glissement pour la partie de bras côté grue (3).
